# EUROPÄISCHE PATENTSCHRIFT

(11) **EP 0 601 436 B1**
(45) Veröffentlichungstag und Bekanntmachung des Hinweises auf die Patenterteilung: **12.03.1997**
(21) Anmeldenummer: 93119244.7
(22) Anmeldetag: 30.11.1993
(51) Int. Cl.: A24C 5/34, G01M 3/02

(54) **Dichtelement zum Leiten von Prüfluft**
Sealing element for guiding the testing fluid
Elément d'étanchéité pour diriger l'air de contrôle

(30) Priorität: 11.12.1992 DE 4241796
(43) Veröffentlichungstag der Anmeldung: 15.06.1994
(73) Patentinhaber: Hauni Maschinenbau Aktiengesellschaft, D-21033 Hamburg (DE)
(72) Erfinder: Koch, Franz-Peter, D-21493 Schwarzenbek (DE)

(56) Entgegenhaltungen:
- DE-A- 3 534 453
- US-A- 3 948 084

## Beschreibung

Die Erfindung betrifft ein Dichtelement zum Leiten von Prüfluft zu oder von stabförmigen Artikeln der tabakverarbeitenden Industrie, das eine mit einem Durchlaß für die Prüfluft versehene Anlagefläche für Stirnseiten der Artikel aufweist und im wesentlichen parallel zu den Achsen der Artikel von Prüfluft durchströmt ist.

Bei Dichtelementen der vorgenannten Art, die im Prinzip durch die US-PS 3 948 084 bekannt sind, kann die Gefahr bestehen, daß Tabakkrümel in dem Raum vor dem Auslaß liegenbleiben und sich zu einer Menge ansammeln können, die die Prüfluftströmung behindern oder ganz unterbinden kann.

Das der Erfindung zugrundeliegende Problem besteht darin, die Luftführung innerhalb des Dichtelementes zu verbessern.

Gemäß der Erfindung wird dies dadurch erreicht, daß das Dichtelement einen Strömungsweg für die Prüfluft aufweist, auf dem die Prüfluft mit einer radialen Komponente strömt.

Eine vorteilhafte Ausgestaltung der Erfindung besteht darin, daß zumindest die Anlagefläche aus Gummi oder gummielastischem Material, z. B. elastischem Kunststoff, Silikon oder dgl., besteht. Eine vorteilhafte Ausführungsform des Dichtelements gemäß der Erfindung ist gekennzeichnet durch eine zylindrische Ausbildung, so daß das Dichtelement von der Prüfluft parallel zur Längsachse und quer dazu durchströmt ist. Gemäß einer Weiterbildung der Erfindung ist eine Umlenkfläche zum Umlenken der axial strömenden Prüfluft in eine Strömung mit radialer Komponente vorgesehen. In weiterer Ausgestaltung der Erfindung kann die Strömung mit radialer Komponente im Dichtelement von innen nach außen gerichtet sein. In diesem Fall wird der Strömungsweg der Prüfluft nach der Umlenkfläche vorteilhaft eine Komponente nach innen aufweisen.

Der mit der Erfindung verbundene Vorteil besteht darin, daß die Prüfluft durch die axiale und radiale Führung derart strömt, daß sie die Tabakkrümel aus dem Dichtelement herausfördert, bevor sich störende Mengen aufbauen können. In dem Gedanken einer Luftführung ohne "tote Ecken", also einer Luftführung durch so eng begrenzte Kanäle, daß die diese Kanäle voll durchströmende Luft keine Ablagerungen von Tabakkrümeln im Windschatten der Strömung zulassen, besteht die Erfindung, von der Einzelheiten anhand eines Ausführungsbeispiels nachfolgend beschrieben werden.

Ein im Längsschnitt und in stark vergrößertem Maßstab dargestelltes Dichtelement 1 aus Gummi oder gummielastischem Material, wie elastischem Kunststoff, Silikon oder dgl., dient zum Leiten von Prüfluft zu einem stabförmigen Artikel 2 der tabakverarbeitenden Industrie, z. B. einer Zigarette. Das Dichtelement 1 sitzt auf einem hohlen Träger 3 aus Metall oder Kunststoff. Es hat eine zylindrische Außenfläche 4, die in eine schmale und damit elastisch nachgiebige Anlagefläche 6 für die Stirnseite 7 der Zigarette 2 ausläuft. In der Mitte befindet sich ein Durchlaß 8, durch den Prüfluft 14 aus einem Innenkanal 9 des Trägers 3, in dem sie in Richtung der Achse (Pfeil 11) strömt, in den zu prüfenden Artikel 2 gelangt. Dichtelemente der vorbeschriebenen Art sind im wesentlichen durch die US-PS 3 948 084 bekanntgeworden, einschließlich ihres Einbaues in Prüfvorrichtungen (Prüftrommeln) und ihrer Wirkungsweise beim Prüfen von Zigaretten.

Bei den bekannten Dichtelementen der eingangs genannten Art können sich in dem Raum 12 zwischen dem Innenkanal 9 und dem Durchlaß 8 Tabakkrümel absetzen, die ein Verstopfen des Dichtelementes zur Folge haben können.
Hiergegen ist eine Fläche 13 zum Umlenken des Luftstroms 14 der Prüfluft vorgesehen, die der Strömung der Luft eine radiale Komponente 14a nach außen verleiht. Nach dem Umströmen der Umlenkfläche 13 fließt die Strömung 14b der Luft mit einer radialen Komponente 14b nach innen und zu dem Durchlaß 8, von dem aus sie in die Zigarette 2 gelangt.
Durch die Luftführung gemaß der Erfindung werden Tabakkrümel, die sich ohne die Erfindung in Eckenbereichen zu störenden Mengen aufbauen könnten, stets mitgerissen. Dieser Effekt wird durch Wirbelbildungen der Luft noch verstärkt, wodurch die Gefahr von Verstopfungen vermindert wird.

Das Dichtelement 1 kann gemäß der Erfindung auch zum Leiten von Prüfluft von dem Artikel 8, also zum Beispiel aus der Zigarette heraus, dienen.
Es ist gemäß der Erfindung auch einsetzbar für solche Prüfaufgeben, bei denen im Innern der Artikel ein Über- oder Unterdruck erzeugt wird, wobei ein vom Zustand der Umhüllung des Artikels abhängiges pneumatisches Signal als Meßsignal erzeugt wird.

## Patentansprüche

1. Dichtelement zum Leiten von Prüfluft zu oder von stabförmigen Artikeln der tabakverarbeitenden Industrie, das eine mit einem Durchlaß für die Prüfluft versehene Anlagefläche für Stirnseiten der Artikel aufweist und im wesentlichen parallel zu den Achsen der Artikel von Prüfluft durchströmt ist, dadurch gekennzeichnet, daß das Dichtelement (1) einen Strömungsweg für die Prüftluft aufweist, auf dem die Prüfluft mit einer radialen Komponente (14a, 14b) strömt.

2. Dichtelement nach Anspruch 1, dadurch gekennzeichnet, daß zumindest die Anlagefläche (4) aus Gummi oder gummielastischem Material, z. B. elastischen Kunststoff, Silikon oder dgl., besteht.

3. Dichtelement nach Anspruch 1 und/oder 2, gekennzeichnet durch eine zylindrische Ausbildung des Dichtelements (1), das von der Prüfluft parallel zur Längsachse (11) und quer dazu (14a, 14b) durchströmt ist.

4. Dichtelement nach einem oder mehreren der vorhergehenden Ansprüche, dadurch gekennzeichnet, daß eine Umlenkfläche (13) zum Umlenken der axial strömenden Prüfluft (14) und eine Strömung (14a, 14b) mit radialer Komponete vorgesehen ist.

5. Dichtelement nach Anspruch 4, dadurch gekennzeichnet, daß die Strömung (14a) mit radialer Komponente im Dichtelement (1) von innen nach außen gerichtet ist.

6. Dichtelement nach Anspruch 4 und/oder 5, dadurch gekennzeichnet, daß der Strömungsweg der Prüfluft nach der Umlenkfläche (13) eine Komponente (14b) nach innen aufweist.

## Claims

1. A sealing element for guiding testing air to or from rod-shaped articles of the tobacco-processing industry, this element having a bearing surface, provided with an aperture for the testing air, for end faces of the articles, and testing air flowing therethrough substantially parallel to the axes of the articles, characterized in that the sealing element (1) has a flow path for the testing air along which the testing air flows including a radial component (14a, 14b).

2. A sealing element according to Claim 1, characterized in that at least the bearing surface (4) is of rubber or rubber-elastic material, such as resilient plastics material, silicone or the like.

3. A sealing element according to Claim 1 and/or 2, characterized by a cylindrical construction of the sealing element (1) through which the testing air flows parallel to the longitudinal axis (11) and transversely thereto (14a, 14b).

4. A sealing element according to one or more of the preceding claims, characterized in that a deflection surface (13) for deflecting the axially flowing testing air (14) and a flow (14a, 14b) with a radial component are provided.

5. A sealing element according to Claim 4, characterized in that the flow (14a) with a radial component is directed from the inside to the outside in the sealing element (1).

6. A sealing element according to Claim 4 and/or 5, characterized in that the flow path of the testing air downstream of the deflection surface (13) has a component (14b) towards the inside.

## Revendications

1. Elément d'étanchéité destiné à diriger de l'air de contrôle vers ou depuis des articles en forme de bâtonnet de l'industrie de transformation du tabac, qui comporte une surface d'appui pour des faces frontales des articles, pourvue d'un passage pour l'air de contrôle, et à travers lequel l'air de contrôle s'écoule de manière sensiblement parallèle aux axes des articles, caractérisé en ce que l'élément d'étanchéité (1) présente un parcours d'écoulement pour l'air de contrôle, sur lequel l'air de contrôle s'écoule avec une composante radiale (14a, 14b).

2. Elément d'étanchéité selon la revendication 1, caractérisé en ce qu'au moins la surface d'appui (4) est réalisée en caoutchouc ou en un matériau élastique souple, par exemple une matière plastique élastique, des silicones ou des matériaux similaires.

3. Elément d'étanchéité selon la revendication 1 et/ou 2, caractérisé par une configuration cylindrique de l'élément d'étanchéité (1), qui est traversé par l'écoulement de l'air de contrôle, parallèlement à l'axe longitudinal (11) et transversalement (14a, 14b) à celui-ci.

4. Elément d'étanchéité selon une ou plusieurs des revendications précédentes, caractérisé en ce qu'il est prévu une surface de renvoi (13) pour dévier l'air de contrôle s'écoulant axialement (14) en un écoulement (14a, 14b) à composante radiale.

5. Elément d'étanchéité selon la revendication 4, caractérisé en ce que l'écoulement (14a) à composante radiale est dirigé de l'intérieur vers l'extérieur dans l'élément d'étanchéité (1).

6. Elément d'étanchéité selon la revendication 4 et/ou 5, caractérisé en ce que le parcours d'écoulement de l'air de contrôle présente, en aval de la surface de renvoi (13), une composante (14b) dirigée vers l'intérieur.
